# EUROPÄISCHE PATENTSCHRIFT

(11) **EP 1 355 512 B1**
(45) Veröffentlichungstag und Bekanntmachung des Hinweises auf die Patenterteilung: **14.11.2007**
(21) Anmeldenummer: 03015715.0
(22) Anmeldetag: 10.07.2003
(51) Int. Cl.: H04R 25/00, G04G 1/00

(54) **Hörgeräte-Fernsteuerung**
Remote control for a hearing aid
Télécommande de prothèse auditive

(30) Priorität: 18.02.2003 EP 03003664
(43) Veröffentlichungstag der Anmeldung: 22.10.2003
(73) Patentinhaber: PHONAK AG, 8712 Stäfa (CH)
(72) Erfinder: Bächler, Herbert, 8706 Meilen (CH); Wagner, Josef, 8853 Lachen (CH)
(74) Vertreter: Irniger, Ernst

(56) Entgegenhaltungen:
- EP-A- 0 298 323
- WO-A-03/012615
- DE-A- 10 048 338
- US-A- 5 832 296
- US-B1- 6 213 619
- PATENT ABSTRACTS OF JAPAN vol. 2002, no. 09, 4. September 2002 (2002-09-04) & JP 2002 139583 A (CITIZEN WATCH CO LTD), 17. Mai 2002 (2002-05-17)

## Beschreibung

Die vorliegende Erfindung betrifft eine Fernsteuerung für elektrische beziehungsweise elektronische Kleinstgeräte, wie Kommunikations- und Hörgeräte für deren drahtlose Bedienung gemäss dem Oberbegriff nach Anspruch 1, eine Kommunikations- oder Hörgeräte-Fernsteuerung vorgesehen für das Anordnen an einer Armbanduhr sowie ein Hörgerät mit einer Fernsteuerung für die Bedienung des Hörgerätes.

Drahtlose Fernsteuerungen zur Bedienung beispielsweise von Hörgeräten sind bekannt. So beschreibt beispielsweise die CH-PS 670 349 eine Fernsteuerung für Hörgeräte, welche als separate Einheit von einer Person mitzutragen ist. Diese Einheit bildet ein Gerät mehr, welches die Person beziehungsweise das Individuum griffbereit halten muss, um nötigenfalls auf den Betrieb seines Hörgerätes einzugreifen. Dabei ist es nicht jedermanns Sache, in der Öffentlichkeit nötigenfalls die Fernsteuerung als nicht unauffälliges Gerät hervorzunehmen, und auf sein Hörgerät einzugreifen, wird doch dabei kundgetan, dass ein Hörgerät getragen wird, entgegen den Bestrebungen, dies möglichst verborgen zu halten.

Aus diesem Grund wird in der EP 1 247 423 vorgeschlagen, die Fernsteuerung beispielsweise für ein Hörgerät in einer Armbanduhr zu integrieren. Basierend auf diesem Vorschlag werden zur Zeit von Anbietern von elektronischen Kleinstgeräten, wie beispielsweise Hörgeräten, jeweils zwei/drei Varianten von entsprechenden Uhren angeboten, welche eine derartige Fernsteuerung beinhalten. Es hat sich aber gezeigt, dass die beispielsweise von den Hörgeräte-Anbietern für die Integration der Fernsteuerung gewählten Uhrenmodelle nicht von allen Kunden akzeptiert werden, da eine Uhr für die meisten Kunden etwas sehr Individuelles ist. Andererseits ist es natürlich nicht möglich, eine Fernsteuerung in ein x-beliebiges Uhrenmodell einzubauen. Aus diesem Grunde kann das an sich vorhandene Marktpotential keinesfalls ausgeschöpft werden.

Weiter wird in der EP 0 298 323 vorgeschlagen, anstelle der Integration der Fernsteuerung direkt im Uhrengehäuse diese in einem separaten Zusatzgehäuse anzuordnen, welches auf das Gehäuse einer Armbanduhr aufgesteckt werden kann. Obwohl seit 1989 veröffentlicht, hat sich dieser Vorschlag in der Praxis nicht durchsetzen können.

Es ist nun die Aufgabe der vorliegenden Erfindung einen Vorschlag auszuarbeiten, um die erwähnten Probleme zu lösen.

Erfindungsgemäss wird entsprechend eine Fernsteuerung für die drahtlose Bedienung eines elektronischen Kleinstgerätes, wie eines Kommunikations- oder Hörgerätes gemäss dem Wortlaut nach Anspruch 1 vorgeschlagen.

Vorgeschlagen wird, dass eine Fernsteuerung für die drahtlose Bedienung eines elektronischen Kleinstgerätes in mindestens einem Band beziehungsweise einer bandartigen Halterung angeordnet ist, vorgesehen um an einem Gegenstand des täglichen Gebrauches angeordnet zu werden, welcher von einer, beispielsweise ein Kommunikations- oder Hörgerät verwendenden Person in der Regel mit sich getragen wird. Bei diesem Gegenstand kann es sich beispielsweise um eine Armbanduhr, eine Taschenuhr, einen Armring, einen Schmuckgegenstand, ein Kleidungsstück, einen Gurt, etc. handeln.

So ist es möglich die Fernsteuerung in oder an einem Band oder einem Gurt wie einem Armband, einem Uhrenband oder einem Hosen- oder Traggurt anzuordnen.

Die Energiespeisung der Fernsteuerung erfolgt vorzugsweise mittels einer Batterie, wie bevorzugt einer Flachbatterie, oder mittels eines wieder aufladbaren Akkus, beispielsweise in Form eines flexiblen Polymerakkus.

Weiter können im oder am Band Bedienungselemente vorgesehen sein, wie Drucktasten in Form leitenden Polymers, Tasten im Bereich der federnden oder klammerartigen Partien, etc. Bezüglich der Ausgestaltung der Fernsteuerung selbst soll an dieser Stelle nicht weiter eingegangen werden, da sie nicht primär Gegenstand der vorliegenden Erfindung ist. Vielmehr wird in diesem Zusammenhang, beispielsweise auf die EP 1 247 423 verwiesen oder andere Dokumente aus dem Stand der Technik, wie die US-A 4 063 410, die DE 36 42 828 sowie die EP 0 298 323, wo die Integration von Fernsteuerungen, beispielsweise in Armbanduhren, ausreichend beschrieben ist.

Weitere bevorzugte Ausführungsvarianten der erfindungsgemässen Fernsteuerung sind in den abhängigen Ansprüchen charakterisiert.

Bevorzugt ist die erfindungsgemäss vorgeschlagene Fernsteuerung für die drahtlose Bedienung eines Hör- oder Kommunikationsgerätes vorgesehen, um an einer Armbanduhr angeordnet zu werden.

Gemäss einer bevorzugten Ausführungsvariante wird vorgeschlagen, die Fernsteuerung in einem Band oder einem Gurt anzuordnen, wie insbesondere in einem Uhrenband. Es ist möglich, unabhängig von der Marke der Uhr beziehungsweise dem Design, ein entsprechend ausgebildetes Uhrenband zu verwenden, in welchem die Fernsteuerung für die drahtlose Bedienung eines Hör- oder Kommunikationsgerätes angeordnet sein kann. In der Regel ist die Uhrenbandbreite normiert, sodass ein derart ausgebildetes Uhrenband an nahezu jeder Uhr beziehungsweise mindestens an den gängigsten Uhrenmarken montierbar ist. Es ist aber auch möglich den Montagebereich des Uhrenbandes derart zu gestalten, dass seine Montage an nicht normierten Uhren möglich ist. Die Fernsteuerung kann beispielsweise in Form von im Uhrenband eingelassenen Druckpartien, längs ausgebildeten flexiblen "touch pads", etc. ausgebildet sein. Die Stromversorgung kann durch das Anordnen von im Uhrenband integrierten flexiblen Batterien, wie beispielsweise Lithium-Polymer-Batterien erfolgen.

Selbstverständlich ist die vorliegende Erfindung nicht nur auf die Fernsteuerung beziehungsweise drahtlose Bedienung eines Hör- oder Kommunikationsgerätes eingeschränkt, sondern es ist auch möglich beispielsweise drahtlos irgendwelche medizinische Implantate anzusteuern beziehungsweise deren Funktionsweise zu beeinflussen.

Die Erfindung wird nun beispielsweise und unter Bezug auf die beigefügten Figuren näher erläutert.

Dabei zeigen:
- Fig. 1: eine herkömmliche Armbanduhr in perspektivischer Ansicht von oben,
- Fig. 2: dieselbe Armbanduhr in Draufsicht von unten, aufweisend eine Fernsteuerung wie bekannt aus dem Stand der Technik,
- Fig. 3: erneut eine herkömmliche Armbanduhr in perspektivischer Ansicht mit, wie erfindungsgemäss vorgeschlagen, im Uhrenband integriert angeordneter Fernsteuerung,
- Fig. 4: erneut eine herkömmliche Armbanduhr in Obendraufsicht mit einer weiteren erfindungsgemässen Ausführungsvariante einer Fernsteuerung im Uhrenband,
- Fig. 5: eine Armbanduhr mit "endlos Uhrenband" in Ansicht von der Seite aufweisend eine weitere Schaltmöglichkeit im Uhrenband, und
- Fig. 6: ein Uhrengehäuse in Draufsicht auf das Zifferblatt, beinhaltend ein zusätzliches Display für die Anzeigen verschiedener Funktionen.

An einer Armbanduhr 1 angeordnet an einem Armband 3, aufweisend ein Bedienungselement 5 ist eine bekannte Hörgeräte-Fernsteuerung angeordnet, welche in der Darstellung gemäss Figur 1 lediglich durch zwei federnde Clipelemente 7 sichtbar ist.

In Figur 2 ist die Armbanduhr 1 in Draufsicht von unten beziehungsweise hinten dargestellt, wobei nun die Fernsteuerung deutlich sichtbar wird. Die Elektronik beziehungsweise die Fernsteuerung 11 ist in einem Gehäuse 13 auf der Rückseite des Uhrengehäuses 1 angeordnet. Für die Befestigung der Hülle 13 ist ein Anclipelement vorgesehen, aufweisend die bereits in Figur 1 sichtbaren, federnden Clipelemente 7. Die Anclipfunktion wird über das mechanische Schnappen der den Armbanduhrenrand umgreifenden Partien beziehungsweise Arme 7 realisiert. Dabei können zwei oder mehrere derartige Partien beziehungsweise Arme bis zu einem geschlossenen Ring zum Einsatz kommen.

Alternativ zu der Verwendung eines Gehäuses oder einer Hülle, wie beschrieben unter Bezug auf die Figuren 1 und 2, wird erfindungsgemäss vorgeschlagen eine Fernsteuerung in einem Band oder einem Gurt anzuordnen, wie insbesondere und vorzugsweise in einem Uhrenband. Entsprechend ist in Fig. 3 erneut in Perspektive eine herkömmliche Armbanduhr 1 dargestellt, aufweisend zwei voneinander trennbare Uhrenbandteile 3' und 3''. Im einen Uhrenbandteil 3' sind beispielsweise drei auf Druck betätigbare Partien 31 angeordnet, vorgesehen um die Bedienung beispielsweise eines Hörgerätes oder eines Kommunikationsgerätes zu ermöglichen. Diese Druckpartien beziehungsweise druckknopfartigen Elemente können beispielsweise in einem Lederband integriert angeordnet sein. Ist das Uhrenband aus einem Polymermaterial wie aus einem herkömmlichen Kunststoff hergestellt, ist es auch möglich diese Bedienungspartien beziehungsweise druckknopfartigen Elemente bei der Herstellung des Uhrenbandes direkt einzuextrudieren. Für die Stromversorgung sind im anderen Uhrenbandteil 3'' beispielsweise flexible Polymerakkus angeordnet, wie beispielsweise Lithium-Polymer-Akkus. Selbstverständlich ist es auch möglich auswechselbare Knopfbatterien 33 in einem Armband anzuordnen, da heute derart kleine Knopfbatterien 33 auf dem Markt angeboten werden, welche problemlos in einem entsprechenden Aufnahmegehäuse in einem Uhrenband angeordnet werden können.

Fig. 4 zeigt erneut eine herkömmliche Armbanduhr 1 in Obendraufsicht und mit in Längsrichtung offen ausgelegten Uhrenbandteilen 3' und 3''. In der Ausführung gemäss Fig. 4 ist in einen Uhrenbandteil 3' ein längs ausgedehntes touch pad 35 angeordnet, währenddem im anderen Uhrenbadteil 3'' beispielsweise eine Menüschaltung in einer auf Druck betätigbaren Partie 37 angeordnet ist. Erneut sind andeutungsweise zwei flache, vorzugsweise flexible Polymerbatterien 33 angeordnet. In der Ausführung gemäss Fig. 4 ist es nun möglich mit dem Betätigungselement 37 zwischen verschiedenen Menüs zu wählen, wie beispielsweise der Lautstärke. Beim touch pad 35 kann je nach der Angriffsstelle entlang des längsausgedehnten pads die Lautstärke nach oben oder nach unten geregelt werden.

In der Ausführung gemäss Fig. 5, bei welcher ein so genanntes Endlosuhrenband 3''' verwendet wird, ist es möglich durch den Verschluss 41 weitere Bedienungsmöglichkeiten miteinzubauen. So ist es beispielsweise möglich durch Öffnen oder Schliessen des Verschlusses 43 die Fernsteuerung einzuschalten oder zu deaktivieren. Oder durch Öffnen des Verschlusses 43 kann auf einen Stromsparmodus umgeschaltet werden, sodass der Stromverbrauch der Fernsteuerung massiv reduziert werden kann.

In Fig. 6 Schliesslich wird dargestellt, dass in einem Zifferblatt 1 einer Uhr nebst der Zeitangabe 45 weitere Displays vorgesehen werden können, wie in Fig. 6 schematisch bezeichnet mit der Zahl 47. Dieses zusätzliche Display kann wohl integral im Zifferblatt 1 angeordnet sein, was aber an sich der Grundidee der vorliegenden Erfindung zuwider läuft. Entsprechend ist es möglich analog der Idee, beschrieben unter Bezug auf die Figuren 1 und 2, einen Displaystreifen auf das Zifferblatt aufzustecken, oder aber dieses zusätzliche Display kann auch an irgendeiner Stelle auf das Uhrenband aufgesteckt werden. Wiederum ist es möglich dieses zusätzliche Display an irgendeinem anderen Objekt aufzustecken, wie beispielsweise einem Armband, an einem beispielsweise an einer Hemdentasche ansteckbaren Clip, etc. Anhand von Fig. 6 soll lediglich die Grundidee dargestellt werden, dass zusätzlich zu der Fernsteuerung, beispielsweise angeordnet in einem Uhrenband, ein Display vorgesehen sein kann, um die Einstellung der Fernsteuerung zu visualisieren. Ob dieses Display integral in einer Armbanduhr oder einem anderen Gegenstand angeordnet ist, oder zusätzlich in einem aufsteckbaren, aufclipbaren oder wieder lösbar montierbaren Element, ist an sich unerheblich.

Wie bereits oben erwähnt, kann die Energieversorgung entweder durch eine Batterie, wie vorzugsweise eine Flachbatterie, erfolgen, oder auch mittels eines wieder aufladbaren Akkus, beispielsweise in Form eines flexiblen Polymerakkus. Ausserdem sind auch aktive Elemente, wie z.B. ein thermoelektrischer Wandler, Piezowandler, Solarzellen und ähnliches denkbar. Diese stromliefernden Elemente sich aber auch in Kombination mit einem Akku betreibbar, wodurch dessen Einsatzdauer erheblich verlängert werden kann.

Das Bedienen der Fernsteuerung kann durch Tasten erfolgen, welche beispielsweise in den, den Armbanduhrenrand umgreifenden Partien 7 angeordnet sind. In Figur 2 sind derartige Bedienungstasten symbolisch mit den Referenzzahlen 17 und 19 bezeichnet.

Es ist aber auch möglich, in oder am Band leitende Polymere vorzusehen um die Schaltfunktionen auszuführen.

## Patentansprüche

1. Fernsteuerung für elektronische Kleinstgeräte, wie Kommunikations- oder Hörgeräte für die drahtlose Bedienung oder Steuerung des Geräts, **dadurch gekennzeichnet, dass** die Fernsteuerung in einem Band oder einer bandartigen Halterung (3, 3', 3'', 3"') eines Gegenstandes (1) des täglichen Gebrauches angeordnet ist, welcher Gegenstand nicht identisch mit dem Kleinstgerät ist und unabhängig davon von derjenigen Person mittragbar ist, welche das elektronische Kleinstgerät verwendet.

2. Fernsteuerung nach Anspruch 1, **dadurch gekennzeichnet, dass** das Band vorgesehen ist zum wieder lösbaren Anordnen am Gegenstand des täglichen Gebrauchs.

3. Fernsteuerung nach einem der Ansprüche 1 oder 2,
**dadurch gekennzeichnet, dass** ein Klettverschluss oder ein Adhäsionskleber am Band vorgesehen ist zum wieder lösbaren Anordnen am Gegenstand des täglichen Gebrauches.

4. Fernsteuerung nach Anspruch 1, **dadurch**
**gekennzeichnet, dass** das Band bzw. die bandartige Halterung (3, 3', 3'' , 3"') ein Armband, ein ein- oder zweiteiliges Uhrenband, oder ein Traggurt ist.

5. Fernsteuerung nach einem der Ansprüche 1 bis 4,
**dadurch gekennzeichnet, dass** zur Energieversorgung der Fernsteuerung eine Batterie, wie eine Flachbatterie oder ein wiederaufladbarer Akku - beispielsweise in Form eines flexiblen Polymerakkus - vorgesehen ist, oder ein aktives Element, wie ein thermoelektrischer Wandler, ein Piezowandler oder Solarzellen.

6. Fernsteuerung nach einem der Ansprüche 1 bis 5,
**dadurch gekennzeichnet, dass** Bedienungselemente im oder am Band vorgesehen sind, wie Drucktasten in Form leitender Polymere, oder im Band integriert angeordnete Druckbereiche (31,37).

7. Fernsteuerung nach einem der Ansprüche 1-6, **dadurch gekennzeichnet, dass** am Gegenstand des täglichen Gebrauchs eine Halterung oder ein Gegenstück, fest angeordnet, vorgesehen ist, an welchem das Band wieder lösbar montiert ist.

8. Fernsteuerung nach einem der Ansprüche 1-7, **dadurch gekennzeichnet, dass** mindestens ein Bedienungselement in Form eines Touch Pads (35) vorgesehen ist.

9. Hörgeräte mit einer drahtlosen Fernsteuerung nach einem der Ansprüche 1 bis 8 für die Bedienung eines Hörgerätes.

10. Verwendung der Fernsteuerung nach einem der Ansprüche 1 bis 8 für die drahtlose Bedienung eines Hörgerätes, eines Kommunikationsgerätes, eines medizinischen Gerätes wie beispielsweise eines Implantates.

## Claims

1. Remote control for electronic micro devices such as communication or hearing devices for wireless operation or control of the device **characterized in, that** the remote control is arranged within a belt or a band like fastener (3, 3', 3", 3"') of an object of daily use (1) which object is not identical with the micro device and is wearable independently of the device from such person, which uses the electronic micro device.

2. Remote control according to claim 1 **characterized in, that** the belt is provided for the detachable arrangement at the object of daily use.

3. Remote control according to one of the claims 1 or 2 **characterized in, that** a hook and loop fastener (Velcro fastener) or an adhesion glue is provided at the belt for the detachable arrangement at an object of daily use.

4. Remote control according to claim 1 **characterized in, that** the belt or the band like fastener (3, 3', 3" , 3" ') is a bracelet, a one or two part watchstrap or a wearing belt.

5. Remote control according to one of the claims 1 to 4 **characterized in, that** for the energy supply of the remote control a battery such as a flat coin battery or a rechargeable accumulator is provided in form of a flexible polymer accumulator or an active element such as a thermoelectric converter, a piezo-converter or solar cells.

6. Remote control according to one of the claims 1 to 5 **characterized in, that** control elements within or at the belt are provided such as push buttons in form of conductive polymers or press areas integrated within the belt.

7. Remote control according to one of the claim 1 to 6 **characterized in, that** at the object of daily use a fitting or counter piece is firmly arranged at which the band is mounted removable.

8. Remote control according to one of the claims 1 to 7 **characterized in, that** at least one control element is provided in form of a touch pad (35).

9. Hearing device with a wireless remote control according to one of the claims 1 to 8 for the operation of a hearing device.

10. Use of the remote control according to one of the claims 1 to 8 for the wireless operation of a hearing device, a communication device, a medical device such as an implant.

## Revendications

1. Télécommande pour appareils électroniques miniatures, comme par exemple des appareils de communication ou des prothèses auditives, pour l'opération ou la commande sans fil de l'appareil, **caractérisée en ce que** la télécommande est disposée dans une courroie ou une fixation en forme de courroie (3, 3', 3", 3''') d'un objet d'utilisation quotidienne, cet objet n'étant pas identique avec l'appareil miniature et portable avec mais indépendamment de l'appareil par la personne utilisant l'appareil électrique miniature.

2. Télécommande selon la revendication 1, **caractérisée en ce que** la courroie es prévue pour être fixée de manière détachable à l'objet d'utilisation quotidienne.

3. Télécommande selon la revendication 1 ou 2, **caractérisée en ce qu'**il et prévu une fermeture scratch ou un adhésif sur la courroie pour sa fixation détachable sur l'objet d'utilisation quotidienne.

4. Télécommande selon la revendication 1, **caractérisée en ce que** la courroie ou la fixation en forme de courroie (3, 3', 3", 3" ') est un bracelet, un bracelet de montre en une ou deux patries ou une bretelle.

5. Télécommande selon l'une des revendications 1 à 4, **caractérisée en que** l'alimentation en énergie de la télécommande se fait par batterie, comme une batterie plate ou un accu rechargeable, par exemple sous forme d'un accu polymère flexible, ou par un élément actif, comme un convertisseur thermoélectrique, un convertisseur piézo ou des cellules solaires.

6. Télécommande selon l'une des revendications 1 à 5, **caractérisée par** la présence d'éléments de commande dans ou sur la courroie, comme des boutons en forme de polymères conducteurs ou des sections réagissant à la pression (31, 37) intégrées dans la courroie.

7. Télécommande selon l'une des revendications 1 à 6, **caractérisée en ce qu'**un élément de retenue ou sa contre-partie est prévu de manière fixe sur l'objet d'utilisation quotidienne.

8. Télécommande selon l'une des revendications 1 à 7, **caractérisée par** au moins un élément de commande sous forme d'un touch pad (35).

9. Prothèses auditives avec une télécommande selon l'une des revendications 1 à 8 pour la commande d'une prothèse auditive.

10. Utilisation de la télécommande selon l'une des revendications 1 à 8 pour la commande sans fil d'une prothèse auditive, d'un appareil de communication, d'un appareil médicinal, comme par exemple un implant.
